# EUROPÄISCHE PATENTSCHRIFT

(11) **EP 0 092 243 B1**
(45) Veröffentlichungstag und Bekanntmachung des Hinweises auf die Patenterteilung: **26.08.1987**
(21) Anmeldenummer: 83103826.0
(22) Anmeldetag: 20.04.1983
(51) Int. Cl.: F21V 21/12

(54) **Leuchte**
Lamp
Lampe

(30) Priorität: 21.04.1982 DE 3214651
(43) Veröffentlichungstag der Anmeldung: 26.10.1983
(73) Patentinhaber: Hesse, Kurt, D-1000 Berlin 33 (DE)
(72) Erfinder: Hesse, Kurt, D-4902 Bad Salzuflen (DE); Engel, Hartmut, D-7141 Freiberg am Neckar (DE)
(74) Vertreter: Thielking, Bodo, Dipl.-Ing.

## Beschreibung

Die Erfindung betrifft eine Leuchte mit einem Lampenfassungsträger, einem mindestens einen Stromleiter umgebenden Rohr und einem Halterungsteil für das Rohr, wobei das Rohr und die Aufnahmebereiche für die Rohrenden im zusammengefügten Zustand miteinander im Eingriff stehende, an den zugehörigen Bauteilen feste Kontaktstifte bzw. Kontaktbuchsen aufweisen, die konzentrisch zueinander und zur Mittelachse des Rohrs angeordnete Kontaktflächen aufweisen.

Bei einer bekannten Leuchte dieser Art (FR-A-1 215214) sind die Rohrenden ineinander eingesteckt. Eine Beweglichkeit der Rohrstücke ist damit nur um die gemeinsame Symmetrieachse der Verbindungsstellen, also um die Längsachse der Rohrstücke möglich.

Für Arbeitsplatzleuchten ist diese Möglichkeit in vielen Fällen nicht ausreichend.

Der Erfindung liegt die Aufgabe zugrunde, eine Leuchte der als bekannt vorausgesetzten Art so auszubilden, dass ihre Rohrstücke in Abhängigkeit von deren Endausführung unterschiedliche Relativbewegungen zueinander ermöglichen. Dabei soll es möglich sein, dass die miteinander zu verbindenden Rohre an ihren benachbarten Bereichen auch völlig gleiche Durchmesser aufweisen.

Die Lösung dieser Aufgabe erfolgt dadurch, dass die Enden von zwei Rohren mittels eines Verbindungsstücks verbindbar sind, das zwei zueinander parallele Kanäle zur Aufnahme und zum klemmenden Umgreifen der Rohrenden besitzt, welche elektrische Kontaktstifte bzw. Kontaktbuchsen zum Anschluss an die zugehörigen Gegenstücke in den Rohrenden aufweisen.

Gemäss einem weiteren Merkmal der Erfindung besteht das klemmende Verbindungsstück aus zwei plattenförmigen Halbschalen, die jeweils zwei annähernd hälftige Aufnahmekanäle aufweisen und mittels einer Verbindungsschraube zusammenspannbar sind.

Es hat sich ferner als zweckmässig erwiesen, dass in dem Verbindungsstück eine Rastfeder angeordnet ist, welche gleichzeitig in Rastnuten beider eingesetzter Rohrenden eingreift.

Es wird ferner vorgeschlagen, dass am Ende der beiden Aufnahmekanäle ein Verbindungsstück mit zwei stirnseitig in die Kanäle ragenden Kontaktstiften bzw. Kontaktbuchsen eingesetzt ist, wobei die Kontakte dieses elektrischen Kontaktstücks elektrisch leitend miteinander verbunden sind.

Schliesslich wird erfindungsgemäss noch vorgeschlagen, dass die Rohre an einem Ende oder beiden Enden winklig abgebogen sind.

Nachstehend werden bevorzugte Ausführungsformen der Erfindung anhand der Zeichnung im einzelnen beschrieben. Es zeigen:
Fig. 1 eine schematische Darstellung einer Mehrgelenk-Leuchte,
Fig. 2 eine Explosionsdarstellung der Aufnahmestücke für die Rohrenden, welche am Reflektor oder Lampenfassungsträger und im Leuchtenfuss vorgesehen sind,
Fig. 3 eine Explosionsdarstellung eines Verbindungsstücks für abgewinkelte Rohrenden,
Fig. 4 eine perspektivische, teilweise aufgeschnittene Darstellung eines Rohrendstücks mit den stirnseitig vorgesehenen Kontaktelementen,
Fig. 5 das Gegenstück zum Element in Fig. 4 in gleichartiger Darstellung,
Fig. 6 zwei miteinander korrespondierende Endstücke in auseinandergezogenem Zustand und Längsschnitt,
Fig. 7 die beiden Endstücke gemäss Fig. 4 bis 6 im Eingriff in einer Längsschnittdarstellung,
Fig. 8 einen Schnitt durch ein Rohrende oder Bauteil mit Kontaktbuchsen bzw. Kontaktstiften für zwei Stromleiter,
Fig. 9 das Gegenstück zu dem Element gemäss Fig. 8,
Fig. 10 die beiden Bauteile gemäss Fig. 8 und 9 im Eingriff in einer Längsschnittdarstellung.

In Fig. 1 ist eine Gelenkleuchte dargestellt. Diese Gelenkleuchte besitzt ein Fussteil 18, in dem ein Halterungsteil 2 für ein Rohr 1 angeordnet ist. Das Rohr 1 kann unterschiedliche Form aufweisen. Es kann beispielsweise winklig abgebogen sein, wie im unteren Bereich von Fig. 1, ferner kann es an beiden Enden gekröpft sein, wie im oberen Bereich von Fig. 1, es kann jedoch auch gradlinig ausgebildet sein. Da es nur auf den grundsätzlichen Aufbau des Rohrs 1 ankommt, sind sämtliche Rohre mit den gleichen Bezugszeichen bezeichnet und nur durch unterschiedliche Hochstriche voneinander unterschieden.

Das obere Rohr 1" greift mit seinem abgewinkelten Bereich ebenfalls in ein Halterungsteil 2 ein, das in einen als Reflektorteil ausgebildeten Fassungsträger 19 eingesetzt ist.

Das Halterungsteil 2 ist in Fig. 2 genauer dargestellt. Es besteht aus zwei halbschalenartigen Teilen 20 und 21 mit im zusammengesetzten Zustand zu einer Durchgangsbohrung sich ergänzenden Kanälen 22 und 23. In die aus den beiden Kanälen 22 und 23 gebildete Durchgangsbohrung ragt eine Rastfeder 24 ein. Die beiden Halbschalen nehmen die Kontaktbuchsen 25 zwischen sich auf und werden von der Schraube 26 zusammengespannt. Ähnlich wie das Halterungsteil 2 ist das Verbindungsstück 10 ausgebildet, das zwei zueinander parallele Kanäle 11 und 12 aufweist, die durch das Zusammenfügen von zwei plattenförmigen Halbschalen 13 und 14 gebildet werden. Die beiden plattenförmigen Halbschalen 13 und 14 werden durch die Verbindungsschrauben 15 zusammengespannt. Eine Rastfeder 16 erstreckt sich mit jeweils einem Schenkel in jeden der beiden Kanäle 11 und 12.

Am Ende der beiden Kanäle ist ein elektrisches Verbindungsstück 17 zwischen die Halbschalen 13 und 14 eingelegt, das zwei Kontaktbuchsen 27 und 28 enthält, die elektrisch miteinander verbunden sind. Mit 30 sind die Muttern für die Verbindungsschrauben 15 bezeichnet.

Aus den Fig. 4 bis 7 ist die Endausbildung der Rohre 1 bzw. der zugehörigen Gegenstücke entnehmbar, die entweder in Fassungsteilen, Halterungsteilen, Verbindungsrohren oder anderen Rohren angeordnet sein können.

Ein erstes Steckerteil 31 besitzt in seinem Zentrum einen Kontaktstift32, der mit der elektrischen Zuleitung 33 verbunden ist. Der Kontaktstift 32 wird von einer Hülse 34 umgriffen. Ein entsprechendes Gegenstück, das als Buchse 35 ausgebildet ist, ist im gegenüberliegenden Rohrende enthalten (vergleiche Fig. 6). Diese Buchse 35 ist elektrisch mit dem im Rohrinneren geführten Kabel 36 verbunden. Im zusammengesteckten Zustand ergibt sich die in Fig. 7 dargestellte Einschubposition. In dieser Einschubposition liegt die Rastfeder 9 in der Rastnut 8 des Endstücks des Rohrs 1.

Bei der Ausführungsform gemäss Fig. 8 und 9 ist ein zentraler Kontaktstift 41 vorgesehen, der mit einem buchsenartigen Gegenstück 42 korrespondiert. Die Teile 41 und 42 übertragen den Strom aus den Leitern 43 und 44.

Zwei weitere Stromleiter 45 und 46 enden an zwei metallischen, konzentrisch angeordneten Buchsen 47 und 48, die aneinander anliegen. Auch bei dieser Anordnung von Rohren, die mehrere Leiter enthalten, ist eine Verdrehbarkeit der miteinander im Eingriff stehenden Rohre oder Bauteile um die Rohrachse sichergestellt.

Es sind auch andere Steckerausführungen denkbar, bei denen die Kontaktflächen jeweils konzentrisch zur Rohrachse liegen. Dabei ist es unerheblich, welche der beiden zusammengehörigen Steckerteile in welchem der angeschlossenen Bauteile liegen. Die Buchsen und die Kontaktstifte können isoliert in entsprechend ausgebildeten Trägerkörpern aus gespritztem Kunststoff angeordnet sein.

## Patentansprüche

1. Leuchte mit einem Lampenfassungsträger (19), einem mindestens einen Stromleiter umgebenden Rohr (1) und einem Halterungsteil (2) für das Rohr (1), wobei das Rohr (1) und die Aufnahmebereiche für die Rohrenden im zusammengefügten Zustand miteinander im Eingriff stehende, an den zugehörigen Bauteilen feste Kontaktstifte bzw. Kontaktbuchsen (27; 28) aufweisen, die konzentrisch zueinander und zur Mittelachse des Rohrs (1) angeordnete Kontaktflächen aufweisen, dadurch gekennzeichnet, dass die Enden von zwei Rohren (1) mittels eines Verbindungsstücks (10) verbindbar sind, das zwei zueinander parallele Kanäle (11; 12) zur Aufnahme und zum klemmenden Umgreifen der Rohrenden besitzt, wobei in den Kanälen (11; 12) elektrische Kontaktstifte bzw. Kontaktbuchsen (27; 28) zum Anschluss an die zugehörigen Gegenstücke in den Rohrenden vorgesehen sind.

2. Leuchte nach Anspruch 1, dadurch gekennzeichnet, dass das klemmende Verbindungsstück (10) aus zwei plattenförmigen Halbschalen (13; 14) besteht, die jeweils zwei annähernd hälftige Aufnahmekanäle (11; 12) aufweisen und mittels einer Verbindungsschraube (15) zusammenspannbar ist.

3. Leuchte nach Anspruch 1 oder 2, dadurch gekennzeichnet, dass in dem Verbindungsstück (10) eine Rastfeder (16) angeordnet ist, welche gleichzeitig in Rastnuten beider eingesetzter Rohrenden eingreift.

4. Leuchte nach einem oder mehreren der Ansprüche 1 bis 3, dadurch gekennzeichnet, dass am Ende der beiden Aufnahmekanäle (11; 12) ein Verbindungsstück (17) mit zwei stirnseitig in die Kanäle ragende Kontaktstiften bzw. Kontaktbuchsen (27 bzw. 28) eingesetzt ist, wobei die Kontakte dieses elektrischen Kontaktstücks elektrisch leitend miteinander verbunden sind.

5. Leuchte nach einem oder mehreren der Ansprüche 1 bis 4, dadurch gekennzeichnet, dass die Rohre (1) an einem oder beiden Enden winklig abgebogen sind.

## Claims

1. Light with a lampholder carrier (19), a tube (1) surrounding at least one current conductor, and a mounting part (2) for the tube (1), the tube (1) and the receiving regions for the tube ends having contact pins or contact bushes (27; 28) which are engaged with one another in the assembled state and are fixed to the associated components and which have contact surfaces arranged concentrically relative to one another and relative to the centre axis of the tube (1), characterized in that the ends of two tubes (1) can be connected by means of a connecting piece (10) which possesses two channels (11; 12) parallel to one another for receiving the tube ends and for surrounding them with a clamping fit, electrical contact pins or contact bushes (27; 28) for connection to the associated counterparts in the tube ends being provided in the channels (11; 12).

2. Light according to Claim 1, characterized in that the clamping connecting piece (10) consists of two plateshaped half-shells (13; 14), each of which has two approximate receiving-channel halves (11; 12) and which can be clamped together by means of a connecting screw (15).

3. Light according to Claim 1 or 2, characterized in that a detent spring (16) is arranged in the connecting piece (10) and engages simultaneously into detent grooves in the two inserted tube ends.

4. Light according to one or more of Claims 1 to 3, characterized in that a connecting piece (17) with two contact pins or contact bushes (27 and 28) located on its end face and projecting into the channels is inserted at the end of each of the two receiving channels (11; 12), and the contacts of this electrical contact piece are connected to one another so as to be electrically conductive.

5. Light according to one or more of Claims 1 to 4, characterized in that the tubes (1) are bent angularly at one end or at both ends.

## Revendications

1. Luminaire avec un porte-douille de lampe (19), un tube (1) entourant au moins un conducteur électrique et un organe de maintien (2) pour le tube, dans lequel le tube (1) et les portées d'engagement des extrémités du tube présentent des broches de contact, respectivement des douilles de contact (27; 28) fixées aux composants adéquats et se trouvant en contact à l'état assemblé et qui présentent des surfaces de contact disposées concentriquement l'une par rapport à l'autre et par rapport à l'axe central du tube (1), caractérisé en ce que les extrémités de deux tubes (1) sont assemblées au moyen d'un organe d'assemblage (10), qui comporte deux canaux (11; 12) parallèles l'un à l'autre pour recevoir et maintenir par serrage les extrémités des tubes, des broches de contact, respectivement des douilles de contact électrique (27; 28) étant prévues dans les canaux (11; 12) pour assurer le raccordement aux organes opposés correspondants situés dans les extrémités des tubes.

2. Luminaire suivant la revendication 1, caractérisé en ce que l'organe d'assemblage serrant (10) se compose de deux demi-coquilles (13; 14) en forme de plateau, qui présentent chacune sensiblement deux demi-canaux de réception (11; 12) et peuvent être assemblées au moyen d'une vis d'assemblage (15).

3. Luminaire suivant la revendication 1 ou 2, caractérisé en ce que, dans l'organe d'assemblage (10) est disposé un ressort à cran d'arrêt (16) qui attaque simultanément des rainures ménagées dans les deux extrémités de tubes engagées.

4. Luminaire suivant une ou plusieurs des revendications 1 à 3, caractérisé en ce qu'à l'extrémité des deux canaux de réception (11; 12) est introduit un organe de raccordement (17) avec deux broches, respectivement douilles de contact (27, resp. 28) pénétrant frontalement dans les canaux, les organes de contact de cet organe de raccordement étant reliés électriquement l'un à l'autre.

5. Luminaire suivant une ou plusieurs des revendications 1 à 4, caractérisé en ce que les tubes (1) sont cintrés à un certain angle à une ou à leurs deux extrémités.
